# EUROPÄISCHE PATENTSCHRIFT

(11) **EP 4 119 849 B1**
(45) Veröffentlichungstag und Bekanntmachung des Hinweises auf die Patenterteilung: **05.08.2026**
(21) Anmeldenummer: 22181284.5
(22) Anmeldetag: 27.06.2022
(51) Int. Cl.: F24C 7/08, F24C 14/00, D06F 34/00, A47L 15/46

(54) **VERFAHREN ZUM BETREIBEN EINES GARGERÄTS MIT EINER REINIGUNGSVORRICHTUNG, UND GARGERÄT MIT REINIGUNGSVORRICHTUNG UND STEUERGERÄT**
METHOD FOR OPERATING A COOKING DEVICE WITH A CLEANING DEVICE, AND COOKING APPLIANCE WITH CLEANING DEVICE AND CONTROL DEVICE
PROCÉDÉ DE FONCTIONNEMENT D'UN APPAREIL DE CUISSON POURVU D'UN DISPOSITIF DE NETTOYAGE, ET APPAREIL DE CUISSON POURVU D'UN DISPOSITIF DE NETTOYAGE ET D'UN APPAREIL DE COMMANDE

(30) Priorität: 13.07.2021 DE 102021117990
(43) Veröffentlichungstag der Anmeldung: 18.01.2023
(73) Patentinhaber: Miele & Cie. KG, 33332 Gütersloh (DE)
(72) Erfinder: Ellersiek, Ralf, 32257 Bünde (DE); Kochmann, Tobias, 32130 Enger (DE)

(56) Entgegenhaltungen:
- EP-A2- 2 278 422
- WO-A1-2013/165112
- WO-A1-2020/260130
- CN-A- 108 570 804
- CN-A- 112 726 113
- CN-A- 112 956 985
- US-A1- 2003 168 080

## Beschreibung

Die Erfindung betrifft ein Verfahren zum Betreiben eines Gargeräts mit einer Reinigungsvorrichtung und ein Gargerät mit einem Steuergerät und einer Reinigungsvorrichtung.

Die Druckschrift WO 2013 165 112 A1 zeigt einen Waschautomaten. Die Druckschriften CN 112 726 113 A und CN 108 570 804 A zeigen Waschautomaten mit einer Einrichtung zur Erfassung der Annäherung eines Benutzers an den Waschautomaten.

Die Druckschrift EP 2 278 422 A2 offenbart einen Geschirrspülautomaten mit einer Funktion eines geräuschreduzierten Betriebes. Dabei erfolgt die Verteilung einer Reinigungsflüssigkeit in dem Innenraum des Haushaltgeräts in Abhängigkeit einer Annäherung einer Person. Auch die Druckschrift CN 112 956 985 A zeigt einen Geschirrspülautomaten. Auch die Druckschrift US 2003/168080 A1 offenbart auch einen Geschirrspülautomaten, wobei dieser auf ein plötzliches Öffnen der Tür reagiert.

Die Druckschriften EP 3 486 571 A1 und WO 2020/260130 A1 beschreiben ein Gargerät mit einer Reinigungseinrichtung zur Reinigung eines Garraumes, wobei in der Druckschrift EP 3 486 571 A1 offenbart ist, dass die Reinigungseinrichtung eine Fördereinrichtung zum Fördern eines Fluids, eine Verteileinrichtung mit einem rotierbaren Verteilrad und eine Motoreinrichtung umfasst. Die DE 10 2019 107 727 A1 beschreibt ein Gargerät mit einem Verteilersystem für eine Reinigungsflüssigkeit zur Reinigung eines Garraums und einem Umwälzsystem zur Umwälzung der Reinigungsflüssigkeit.

Der Erfindung stellt sich die Aufgabe ein verbessertes Verfahren zum Betreiben eines Gargeräts mit einer Reinigungsvorrichtung und ein verbessertes Gargerät mit einem Steuergerät und einer Reinigungsvorrichtung zu schaffen. Erfindungsgemäß wird diese Aufgabe durch ein Verfahren zum Betreiben eines Gargeräts mit einer Reinigungsvorrichtung meinem Gargerät mit einem Steuergerät und einer Reinigungsvorrichtung mit den Merkmalen der Hauptansprüche gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben verbesserten Kontrollmöglichkeiten des Fortschritts der Reinigung des Gargeräts in einer erhöhten Sicherheit für einen Nutzer des Gargeräts beispielsweise während einer solchen Kontrolle.

Es wird ein Verfahren zum Betreiben eines Gargerätes mit einer Reinigungsvorrichtung zum Reinigen eines mit einer Tür verschließbaren Garraums des Gargerätes in Abhängigkeit von einer Annäherung einer Person vorgestellt, wobei das Verfahren folgende Schritte umfasst: Einlesen eines Näherungssignals von einer Sensorschnittstelle zu einem Näherungssensor, wobei das Näherungssignal eine Annäherung einer Person an das Gargerät repräsentiert, und Bereitstellen eines Reinigungssignals unter Verwendung des Näherungssignals an eine Reinigungsschnittstelle zu der Reinigungsvorrichtung, um eine Verteilung einer Reinigungsflüssigkeit in dem Garraum des Gargeräts zu steuern.

Beispielsweise kann es sich bei dem Gargerät um einen Backofen, einen Dampfgarer oder ein ähnliches Gargerät handeln, das eine Reinigungsvorrichtung zum Reinigen des Garraums umfasst. Dabei kann zum Beispiel eine Reinigungsflüssigkeit mittels einer Verteileinrichtung mit einer Reinigungsverteileinheit, beispielsweise einem rotierbaren Verteilrad, im Garraum verteilt werden. Die Reinigungsvorrichtung kann beispielsweise mehrere Programmstufen aufweisen, in denen die Reinigung zum Beispiel mit einer variierenden Flüssigkeitsmenge oder variierendem Druck durchgeführt werden kann oder ein Motor der Reinigungsverteileinheit kann in den jeweiligen Programmschritten unterschiedliche Drehzahlen zur Verfügung stellen. Das heißt, es kann eine unterschiedlich starke oder schwache Wasserverteilung im Garraum je Verschmutzung oder Programmfortschritt entstehen. Entsprechend kann es vorkommen, dass ein Nutzer bei einer Kontrolle durch die geschlossene Garraumtür einen sehr schnell oder möglicherweise sehr langsam drehenden Motor mit entsprechender Wasserverteilung beobachtet. Mit dem hier vorgestellten Verfahren kann vorteilhafterweise die Reinigungsvorrichtung der Annäherung einer Person, wie beispielsweise des Nutzers, angepasst werden. Hierfür umfasst das Gargerät ein Steuergerät, das ausgebildet ist, um eine über den Näherungssensor erfasste Annäherung der Person einzulesen und die Reinigungsvorrichtung entsprechend anzusteuern, indem beispielsweise eine höhere oder niedrigere Programmstufe ausgewählt werden kann. Dadurch kann das Gargerät situativ auf die Anwesenheit einer Person reagieren.

Gemäß einer Ausführungsform kann im Schritt des Bereitstellens eine Aktivität der Reinigungsvorrichtung (beispielsweise auf einen Grad unterhalb eines Aktivitätsschwellwerts) reduziert werden. Beispielsweise kann mit abnehmendem Abstand der Person von dem Näherungssensor eine niedrige Programmstufe der Reinigungsvorrichtung mit einer geringen Flüssigkeitsmenge und zusätzlich oder alternativ einer niedrigen Drehzahl der Flüssigkeitsverteileinheit ausgewählt werden. Die Drehzahl kann beispielsweise so weit abgesenkt werden, dass sich der Motor zwar noch dreht, aber die Drehzahl so gering ist, dass die Reinigung vorteilhafterweise besser begutachtet werden kann oder es bei einer plötzlichen Türöffnung nicht zum Herausspritzen von Flüssigkeiten führt. Dadurch kann die Sicherheit für die sich nähernde Person erhöht werden.

Gemäß einer weiteren Ausführungsform kann im Schritt des Bereitstellens eine Aktivität der Reinigungsvorrichtung (beispielsweise auf einen Grad oberhalb eines Aktivitätsschwellwerts) erhöht werden. Beispielsweise kann mit abnehmendem Abstand der Person von dem Näherungssensor eine höhere Programmstufe der Reinigungsvorrichtung mit einer höheren Flüssigkeitsmenge und zusätzlich oder alternativ einer erhöhten Drehzahl der Flüssigkeitsverteileinheit ausgewählt werden. Bei einem sehr schnell drehenden Motor kann das Wasser dabei sehr stark gegen die Gerätetürscheibe geschleudert werden, um alle Stellen im Garraum für die Reinigung zu erreichen. Vorteilhafterweise kann dadurch ein Vorführeffekt des Gargeräts ermöglicht werden, beispielsweise für eine Darstellung in Küchenstudios, in Ausstellungen oder auf Messen. Im Messebetrieb oder Demomodus kann sich die Situation wie folgt darstellen. Der Motor der Verteileinrichtung kann sich nur gelegentlich drehen, um das Wasser mit speziellen Zusätzen in Bewegung zu halten und ein "Umkippen" des Wassers zu vermeiden. In einer Ausstellung oder auf einer Messe sollte das Gerät aus energetischen Gründen auch nicht von morgens bis abends durchlaufen. Während eines solchen Vorgangs kann durch die Ansteuerung über den Näherungssensor vorteilhafterweise eine sich nähernde Person erfasst und direkt auf die Reinigungsvorrichtung aufmerksam gemacht werden, da sich die Wasserverteilung direkt einschalten und mit einer entsprechenden Demo oder einem Messeprogramm starten lassen kann.

Gemäß einer weiteren Ausführungsform kann im Schritt des Bereitstellens das Reinigungssignal derart ausgegeben werden, dass eine Verteilung der Reinigungsflüssigkeit gestoppt wird, wenn ein Öffnen der Tür erfasst und/oder ein Öffnen der Tür repräsentierendes Signal eingelesen wird. Beispielsweise kann das Gargerät eine Kontakteinrichtung an der Tür umfassen, beispielsweise mit einem Reedkontakt. Über eine solche Kontakteinrichtung kann ein Öffnen der Tür erfasst und ein entsprechendes Signal ausgegeben bzw. eingelesen werden, woraufhin die Reinigungsvorrichtung gestoppt werden kann. Das hat den Vorteil, dass kein Wasser beziehungsweise keine Reinigungsflüssigkeit aus dem Gargerät spritzen kann, wodurch die Person und zusätzlich oder alternativ der Boden vor dem Gargerät trocken bleiben können. Da zuvor bereits die Annäherung der Person, von der die Tür geöffnet wird, erfasst wurde, kann zum Beispiel die Drehzahl der Flüssigkeitsverteilereinheit der Reinigung bereits reduziert sein und es kann sich bereits weniger Wasser im Bereich der Frontscheibe befinden. Dadurch kann auch deutlich weniger Wasser anfallen, welches sich nach dem Türöffnen in einer Abtropfschale sammeln kann. Somit reduziert sich das Ausputzen der Abtropfschale.

Gemäß einer weiteren Ausführungsform kann im Schritt des Bereitstellens eine Verriegelungseinheit angesteuert werden, um die Tür zu verriegeln. Beispielsweise kann die Tür automatisch verriegelt werden, sobald die Reinigungsfunktion des Gargeräts angeschaltet wird. Vorteilhafterweise kann dadurch ein unerwünschtes Aufspringen oder Öffnen der Tür während eines Reinigungsvorgangs vermieden werden.

Gemäß einer weiteren Ausführungsform kann das Verfahren einen Schritt des Entriegelns der Tür umfassen, wenn das Näherungssignal einen Abstand der Person unterhalb einer Abstandsschwelle repräsentiert und zusätzlich oder alternativ das Reinigungssignal einen Grad einer Aktivität der Reinigungsvorrichtung unterhalb eines Aktivitätsschwellwerts repräsentiert. Beispielsweise kann bei einer Annäherung einer Person an das Gargerät einerseits die Aktivität der Reinigungsvorrichtung reduziert werden, sodass vorteilhafterweise kein oder nur Reinigungsflüssigkeit im Bereich der Tür angeordnet sein kann. Andererseits kann beispielsweise eine Schließeinrichtung der Tür angesteuert werden, um diese zu entriegeln, damit vorteilhafterweise die Tür geöffnet werden und der Fortschritt der Reinigung kontrolliert werden kann.

Gemäß einer weiteren Ausführungsform kann im Schritt des Entriegelns die Tür nach Ablauf einer vorbestimmten Zeitspanne entriegelt werden, nachdem das Näherungssignal eingelesen wurde, das einen Abstand der Person unterhalb einer Abstandsschwelle repräsentiert, und zusätzlich oder alternativ nachdem eine Aktivität der Reinigungsvorrichtung auf einen Grad unterhalb eines Aktivitätsschwellwerts reduziert wurde. Beispielsweise kann bei der Annäherung der Person auf zum Beispiel 30 cm davon ausgegangen werden, dass die Tür des Gargeräts möglicherweise geöffnet werden soll. Entsprechend kann eine vorbestimmte Zeitspanne von zum Beispiel 20 Sekunden ablaufen, um vorteilhafterweise der Reinigungsvorrichtung zu ermöglichen die zu diesem Zeitpunkt ablaufende Aktivität zu reduzieren und erst anschließend die Tür zu entriegeln. Zusätzlich oder alternativ kann die Zeitspanne auch nach dem Reduzieren der Aktivität ablaufen, um vorteilhafterweise gegen die Tür geschleudert Reinigungsflüssigkeit ablaufen zu lassen, bevor die Tür geöffnet werden kann.

Erfindungsgemäß ist im Schritt des Bereitstellens eine Wassertankeinrichtung angesteuert, um einen Wassertank der Wassertankeinrichtung ansprechend auf das Näherungssignal zu öffnen. Beispielsweise kann während des Reinigungsvorgang bei einem Tankgeräten der Reinigungsvorrichtung ein häufiges Nachfüllen des Frischwassertanks erforderlich sein, da das Gargerät zum Beispiel keinen Direktanschluss an eine Wasserleitung umfassen kann. Bei einem erforderlichen Wasseraustausch oder einem Nachfüllen, welches für das Fortsetzten des Reinigungsvorgangs zwingend erforderlich sein kann, kann die Reinigungsvorrichtung zum Beispiel eine entsprechende Meldung bereitstellen und der Näherungssensor kann verwendet werden, um bei Annäherung der Person beispielsweise eine Liftblende automatisch zu öffnen. Das Auffahren der Blende könnte der Sensor übernehmen, sodass die Person vorteilhafterweise den Wassertank sofort entnehmen kann. Das hat den Vorteil, dass die Reinigung zweitsparend durchgeführt werden kann.

Zudem wird ein Gargerät mit einer Reinigungsvorrichtung und einem Näherungssensor vorgestellt. Beispielsweise kann das Gargerät mit einer Dampffunktion ausgestattet oder als Dampfgarer ausgebildet sein. Das Gargerät umfasst mindestens einen Garraum und mindestens eine Reinigungseinrichtung zum Reinigen des Garraums. Zum Steuern der Reinigungsvorrichtung umfasst das Gargerät mindestens ein Steuergerät, das ausgebildet ist, um die Reinigungsvorrichtung ansprechend auf eine von dem Näherungssensor erfasste Annäherung einer Person zu steuern. Durch diese Kombination können vorteilhafterweise alle zuvor genannten Vorteile optimal umgesetzt werden.

Ein Ausführungsbeispiel der Erfindung ist in den Zeichnungen rein schematisch dargestellt und wird nachfolgend näher beschrieben. Es zeigt
- Figur 1: eine schematische Darstellung eines Ausführungsbeispiels eines Gargeräts;
- Figur 2: ein Ablaufdiagramm eines Ausführungsbeispiels eines Verfahrens zum Betreiben einer Reinigungsvorrichtung;
- Figur 3: eine schematische Darstellung eines Ausführungsbeispiels eines Gargeräts;
- Figur 4: ein Ablaufdiagramm eines Ausführungsbeispiels eines Verfahrens zum Betreiben einer Reinigungsvorrichtung;
- Figur 5: eine schematische Darstellung eines Ausführungsbeispiels einer Bedienblende mit einem Näherungssensor; und
- Figur 6: ein Blockschaltbild eines Ausführungsbeispiels eines Steuergeräts zum Betreiben einer Reinigungsvorrichtung.

In der nachfolgenden Beschreibung günstiger Ausführungsbeispiele des vorliegenden Ansatzes werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Figur 1 zeigt eine schematische Darstellung eines Ausführungsbeispiels eines Gargeräts 100. Das Gargerät kann auch als Backofen oder Dampfgarer bezeichnet werden, und umfasst eine Reinigungsvorrichtung 105 zum Reinigen eines mit einer Tür 110 verschließbaren Garraums 115. Zum Reinigen des Garraums 115 weist die Reinigungsvorrichtung 105 lediglich beispielhaft eine Verteileinrichtung 120 in Form eines mit einem Motor betreibbaren Verteilrads auf, die ausgebildet ist, um Reinigungsflüssigkeit 125 gleichmäßig zu verteilen. In diesem Ausführungsbeispiel ist die Reinigungsvorrichtung 105 in mehreren von voneinander verschiedenen Reinigungsprogrammen für eine bedarfsgerechte Reinigung des Garraums 115 betreibbar. Die verschiedenen Reinigungsprogramme weisen jeweils eine Variation der Drehgeschwindigkeit der Verteileinrichtung auf und sind mittels eines Steuergeräts 130 steuerbar. Dabei ist die Reinigungsvorrichtung 105 so entwickelt, dass der Motor der Verteileinrichtung 120 in den jeweiligen Programmschritten unterschiedliche Drehzahlen zur Verfügung stellt. Das heißt, es entsteht eine unterschiedlich starke oder schwache Flüssigkeitsverteilung im Garraum 115 je Verschmutzung oder Programmfortschritt. Um die Verteilung von Reinigungsflüssigkeit 125 zudem in Abhängigkeit von einer Annäherung einer Person 132 zu steuern, umfasst das Gargerät 100 einen Näherungssensor 135. Der Näherungssensor 135 ist lediglich beispielhaft an einer Bedienblende 140 angeordnet und ausgebildet, um die Annäherung der Person 132 zu erfassen und ein diese Annäherung repräsentierendes Näherungssignal 145 an das Steuergerät 130 bereitzustellen. Das Steuergerät 130 ist ausgebildet, um unter Verwendung des Näherungssignals 145 ein Reinigungssignal 155 an die Reinigungsvorrichtung 105 bereitzustellen, um die Verteilung der Reinigungsflüssigkeit 125 in dem Garraum 115 des Gargeräts 100 zu steuern. Figur 2 zeigt ein Ablaufdiagramm eines Ausführungsbeispiels eines Verfahrens 200 zum Betreiben einer Reinigungsvorrichtung zum Reinigen eines mit einer Tür verschließbaren Garraums 115 eines Gargeräts 100 in Abhängigkeit von einer Annäherung einer Person. Die mit dem hier beschriebenen Verfahren 200 betreibbare Reinigungsvorrichtung entspricht oder ähnelt der in der vorangegangenen Figur beschriebenen Reinigungsvorrichtung in einem Gargerät 100, wie es ebenfalls in der vorangegangenen Figur beschrieben wurde. Das Verfahren 200 umfasst einen Schritt 205 des Einlesens eines Näherungssignals von einer Sensorschnittstelle zu einem Näherungssensor, wobei das Näherungssignal eine Annäherung einer Person an das Gargerät 100 repräsentiert. Lediglich beispielhaft wird das Näherungssignal in diesem Ausführungsbeispiel bereitgestellt, wenn der Abstand der Person eine Abstandsschwelle von lediglich beispielhaft 20 cm unterschreitet. Weiterhin umfasst das Verfahren 200 einen Schritt 210 des Bereitstellens eines Reinigungssignals unter Verwendung des Näherungssignals an eine Reinigungsschnittstelle zu der Reinigungsvorrichtung, um eine Verteilung einer Reinigungsflüssigkeit in dem Garraum des Gargeräts 100 zu steuern. In diesem Ausführungsbeispiel wird im Schritt 210 des Bereitstellens eine Aktivität der Reinigungsvorrichtung auf einen Grad oberhalb eines Aktivitätsschwellwerts erhöht. Dabei wird das Wasser beziehungsweise die Reinigungsflüssigkeit sehr stark gegen die Gerätetürscheibe geschleudert, um einen größtmöglichen Reinigungseffekt zu erzielen.

Figur 3 zeigt eine schematische Darstellung eines Ausführungsbeispiels eines Gargeräts 100. Das hier dargestellte Gargerät 100 entspricht oder ähnelt dem in der vorangegangenen Figur 1 beschriebenen Gargerät 100 und umfasst eine von einem Steuergerät 130 steuerbare Reinigungsvorrichtung 105 sowie einen Näherungssensor 135 zum Erfassen einer Annäherung einer Person 132. Zudem weist das Gargerät 100 in diesem Ausführungsbeispiel eine Verriegelungseinheit 300 zum Verriegeln der Tür 110 auf. Die Verriegelungseinheit 300 ist ausgebildet, um die Tür 110 während eines Reinigungsvorgangs zu verriegeln. Diese Verriegelung ist lediglich beispielhaft lösbar, wenn die Annäherung der Person 132 erfasst ist, um ein manuelles Öffnen der Tür zu ermöglichen. Weiterhin umfasst das Gargerät 100 in diesem Ausführungsbeispiel eine Wassertankeinrichtung 305, die ausgebildet ist, um bei einer Annäherung der Person 132 einen Wassertank der Wassertankeinrichtung 305 zu öffnen.

Figur 4 zeigt ein Ablaufdiagramm eines Ausführungsbeispiels eines Verfahrens 200 zum Betreiben einer Reinigungsvorrichtung zum Reinigen eines mit einer Tür verschließbaren Garraums 115 eines Gargeräts 100 in Abhängigkeit von einer Annäherung einer Person. Das hier dargestellte Verfahren 200 entspricht oder ähnelt dem in der vorangegangenen Figur 2 beschriebenen Verfahren und umfasst einen Schritt 205 des Einlesens eines Näherungssignals, das eine Annäherung einer Person an das Gargerät 100 repräsentiert, und einen Schritt 210 des Bereitstellens eines Reinigungssignals unter Verwendung des Näherungssignals, um eine Verteilung einer Reinigungsflüssigkeit in dem Garraum des Gargeräts 100 zu steuern. In diesem Ausführungsbeispiel wird im Schritt 210 des Bereitstellens eine Verriegelungseinheit angesteuert wird, um die Tür zu verriegeln. Wird in diesem Ausführungsbeispiel eine Annäherung einer Person erfasst, wird zudem im Schritt 210 des Bereitstellens lediglich beispielhaft eine Aktivität der Reinigungsvorrichtung auf einen Grad unterhalb eines Aktivitätsschwellwerts reduziert. Dabei wird lediglich beispielhaft die Drehzahl der Verteileinrichtung zum Verteilen von Reinigungsflüssigkeit soweit abgesenkt, dass sich der Motor zwar noch dreht, aber dass die Drehzahl so gering ist, dass die Reinigung besser begutachtet werden kann oder es bei einer plötzlichen Türöffnung nicht zum Herausspritzen von Flüssigkeiten führt. Die Drehzahlreduzierung über den Näherungssensor funktioniert unabhängig davon, in welchem Programmabschnitt oder bei welcher Drehzahl sich das Programm in diesem Moment gerade befindet. Das Verfahren 200 umfasst weiterhin in diesem Ausführungsbeispiel einen Schritt 400 des Entriegelns der Tür nach dem Schritt 210 des Bereitstellens, wenn das Näherungssignal einen Abstand der Person unterhalb einer Abstandsschwelle von lediglich beispielhaft 100 cm repräsentiert und eine Aktivität der Reinigungsvorrichtung auf einen Grad unterhalb eines Aktivitätsschwellwerts reduziert wurde. Durch das Reduzieren der Aktivität und dem Entriegeln der Tür wird der sich nähernden Person ein Öffnen der Tür ermöglicht. Wenn ein solches Öffnen der Tür erfasst wird, dann wird lediglich beispielhaft im Schritt 210 des Bereitstellens das Reinigungssignal derart ausgegeben, dass eine Verteilung der Reinigungsflüssigkeit gänzlich gestoppt wird. Da sich die Drehzahl durch die Annäherung bereits deutlich reduziert hat, befindet sich zu diesem Zeitpunkt auch weniger Wasser im Bereich der Frontscheibe und es fällt deutlich weniger Wasser an, welches sich nach dem Türöffnen in der Abtropfschale sammelt. Somit reduziert sich das Ausputzen der Abtropfschale. Um die Wahrscheinlichkeit eines Herausspritzens von Reinigungsflüssigkeit beim Öffnen weiter zu reduzieren, wird in diesem Ausführungsbeispiel im Schritt 400 des Entriegelns die Tür nach Ablauf einer vorbestimmten Zeitspanne entriegelt. Diese Zeitspanne von lediglich beispielhaft 10 Sekunden beginnt in diesem Ausführungsbeispiel, nachdem das Näherungssignal eingelesen wurde, das einen Abstand der Person unterhalb der Abstandsschwelle repräsentiert und nachdem das Reinigungssignal bereitgestellt wurde, das einen Grad einer Aktivität der Reinigungsvorrichtung unterhalb eines Aktivitätsschwellwerts repräsentiert. Anders ausgedrückt wird bei Annäherung der Person die Tür erst entriegelt, wenn die Reinigungsvorrichtung ihre Aktivität komplett heruntergefahren hat. Zusätzlich zum Verriegeln und Entriegeln der Tür wird in diesem Ausführungsbeispiel im Schritt 210 des Bereitstellens eine Wassertankeinrichtung angesteuert, um einen Wassertank der Wassertankeinrichtung ansprechend auf das Näherungssignal zu öffnen. Dadurch wird der sich nähernden Person ein Nachfüllen der für die Reinigung benötigten Flüssigkeit erleichtert.

Figur 5 zeigt eine schematische Darstellung eines Ausführungsbeispiels einer Bedienblende 140 mit einem Näherungssensor 135. Die hier dargestellte Bedienblende entspricht oder ähnelt der in der vorangegangenen Figur 1 beschriebenen Bedienblende und kann an einer Variante des in den vorangegangenen Figuren 1 und 3 beschriebenen Gargeräts angebracht sein. In diesem Ausführungsbeispiel ist der Näherungssensor 135 unter einem Display 500 zum Anzeigen von Informationen angeordnet. Der Näherungssensor 135 ist ausgebildet, um die Annäherung einer Person zu erfassen und ein entsprechendes Näherungssignal bereitzustellen. Dabei sind die ansprechend auf das Näherungssignal durchführbaren Aktionen des Gargeräts 100 auf dem Display 500 anzeigbar.

Figur 6 zeigt ein Blockschaltbild eines Ausführungsbeispiels eines Steuergeräts 130 zum Betreiben einer Reinigungsvorrichtung gemäß einer hier vorgestellten Variante. Das Steuergerät 130 umfasst eine Einleseeinheit 605 zum Ansteuern eines Einlesens eines Näherungssignals 145 von einer Sensorschnittstelle 610 zu einem Näherungssensor 135 wobei das Näherungssignal 145 eine Annäherung einer Person repräsentiert. Das Steuergerät 130 umfasst zudem eine Bereitstelleinheit 615 zum Ansteuern eines Bereitstellens eines Reinigungssignals 155 unter Verwendung des Näherungssignals 145 an eine Reinigungsschnittstelle 620 zu der Reinigungsvorrichtung 105, um eine Verteilung einer Reinigungsflüssigkeit im Garraum 115 des Gargeräts 100 zu steuern.

## Patentansprüche

1. Verfahren (200) zum Betreiben eines Gargeräts (100) mit einer
Reinigungsvorrichtung (105) zum Reinigen eines mit einer Tür (110) verschließbaren Garraumes (115) des Gargeräts (100) in Abhängigkeit von einer Annäherung einer Person (132), wobei das Verfahren (200) den folgenden Schritt (205) umfasst:
Einlesen (205) eines Näherungssignals (145) von einer Sensorschnittstelle (610) zu einem Näherungssensor (135), wobei das Näherungssignal (145) eine Annäherung einer Person (132) an das Haushaltgerät (100) repräsentiert; **dadurch gekennzeichnet, dass** das Verfahren weiterhin den folgenden Schritt (210) umfasst:
Bereitstellen (210) eines Reinigungssignals (155) unter Verwendung des Näherungssignals (145) an eine Reinigungsschnittstelle (620) zu der Reinigungsvorrichtung (105), um eine Verteilung einer Reinigungsflüssigkeit (125) in dem Garraum (115) des Gargeräts (100) zu steuern,
wobei
im Schritt des Bereitstellens (210) eine Wassertankeinrichtung (305) angesteuert wird, um einen Wassertank der Wassertankeinrichtung (305) ansprechend auf das Näherungssignal (145) zu öffnen.

2. Verfahren (200) gemäß Anspruch 1, wobei im Schritt (210) des Bereitstellens eine Aktivität der Reinigungsvorrichtung (105) reduziert wird.

3. Verfahren (200) gemäß Anspruch 1, wobei im Schritt (210) des Bereitstellens eine Aktivität der Reinigungsvorrichtung (105) erhöht wird.

4. Verfahren (200) gemäß einem der vorangegangenen Ansprüche, wobei im Schritt (210) des Bereitstellens das Reinigungssignal (155) derart ausgegeben wird, dass eine Verteilung der Reinigungsflüssigkeit (125) gestoppt wird, wenn ein Öffnen der Tür (110) erfasst und/oder ein Öffnen der Tür (110) repräsentierendes Signal eingelesen wird.

5. Verfahren (200) gemäß einem der vorangegangenen Ansprüche, wobei im Schritt (210) des Bereitstellens eine Verriegelungseinheit (300) angesteuert wird, um die Tür (110) zu verriegeln.

6. Verfahren (200) gemäß einem der vorangegangenen Ansprüche, mit einem Schritt (400) des Entriegelns der Tür (110) nach dem Schritt (210) des Bereitstellens, wenn das Näherungssignal (145) einen Abstand der Person (132) unterhalb einer Abstandsschwelle repräsentiert und/oder eine Aktivität der Reinigungsvorrichtung (105) auf einen Grad unterhalb eines Aktivitätsschwellwerts reduziert wurde.

7. Verfahren (200) gemäß Anspruch 6, wobei im Schritt des Entriegelns (400) die Tür (110) nach Ablauf einer vorbestimmten Zeitspanne entriegelt wird, nachdem das Näherungssignal (145) eingelesen wurde, das einen Abstand der Person (132) unterhalb einer Abstandsschwelle repräsentiert und/oder nachdem das Reinigungssignal (155) bereitgestellt wurde, das einen Grad einer Aktivität der Reinigungsvorrichtung (105) unterhalb eines Aktivitätsschwellwerts repräsentiert.

8. Gargerät (100) mit einem Garraum (115), einer Tür (110) zum Verschließen des Garraums (115), einer Reinigungsvorrichtung (105) zum Reinigen des Garraums (115), einem Näherungssensor (135) und mit einem
Steuergerät (130),
wobei das Steuergerät (130) eine Sensorschnittstelle (610),
eine Einleseeinheit (605) und eine Bereitstelleinheit (615) umfasst, wobei die Einleseeinheit (605) zum Ansteuern eines Einlesens eines Näherungssignals (145) von der Sensorschnittstelle (610) eingerichtet und ausgeführt ist, wobei das Näherungssignal (145) eine Annäherung einer Person zu dem Näherungssensor (135) repräsentiert,
wobei das Steuergerät (130), ausgebildet ist, um die Schritte (205, 210) des Verfahrens (200) gemäß einem der vorangegangenen Ansprüche auszuführen.

9. Gargerät (100) nach dem vorhergehenden Anspruch, wobei die Tür (110) zum verschließen des Garraumes (115) des Gargerätes (115) eine Gerätetürscheibe aufweist.

## Claims

1. Method (200) for operating a cooking appliance (100) having a cleaning device (105) for cleaning a cooking chamber (115) of the cooking appliance (100) that can be closed by a door (110) on the basis of a person (132) approaching, the method (200) comprising the following step (205):
reading (205) a proximity signal (145) from a sensor interface (610) to a proximity sensor (135), the proximity signal (145) representing a person (132) approaching the domestic appliance (100); **characterised in that** the method further comprises the following step (210):
providing (210) a cleaning signal (155), using the proximity signal (145), to a cleaning interface (620) to the cleaning device (105) to control distribution of a cleaning fluid (125) in the cooking chamber (115) of the cooking appliance (100),
with a water tank apparatus (305) being controlled in the providing (210) step to open a water tank of the water tank apparatus (305) in response to the proximity signal (145).

2. Method (200) according to claim 1, wherein in the providing step (210), an activity of the cleaning device (105) is reduced.

3. Method (200) according to claim 1, wherein in the providing step (210), an activity of the cleaning device (105) is increased.

4. Method (200) according to any of the preceding claims, wherein in the providing step (210), the cleaning signal (155) is output in such a way that distribution of the cleaning liquid (125) is stopped when opening the door (110) is detected and/or a signal representing opening the door (110) is read.

5. Method (200) according to any of the preceding claims, wherein in the providing step (210), a locking unit (300) is controlled to lock the door (110).

6. Method (200) according to any of the preceding claims, comprising a step (400) of unlocking the door (110) after the providing step (210), when the proximity signal (145) represents a distance of the person (132) below a distance threshold and/or an activity of the cleaning device (105) has been reduced to a degree below an activity threshold.

7. Method (200) according to claim 6, wherein in the unlocking (400) step, the door (110) is unlocked after a predetermined time interval has elapsed after the proximity signal (145) has been read, which represents a distance of the person (132) below a distance threshold, and/or after the cleaning signal (155) has been provided, which represents a degree of activity of the cleaning device (105) below an activity threshold.

8. Cooking appliance (100) having a cooking chamber (115), a door (110) for closing the cooking chamber (115), a cleaning device (105) for cleaning the cooking chamber (115), a proximity sensor (135) and having a control appliance (130),
wherein the control appliance (130) comprises a sensor interface (610), a read unit (605) and a provision unit (615), wherein the read unit (605) is configured and designed to control the reading of a proximity signal (145) from the sensor interface (610),
wherein the proximity signal (145) represents a person approaching the proximity sensor (135),
wherein the control appliance (130) is configured to perform the steps (205, 210) of the method (200) according to any of the preceding claims.

9. Cooking appliance (100) according to the preceding claim, wherein the door (110) for closing the cooking chamber (115) of the cooking appliance (115) has an appliance door glass.

## Revendications

1. Procédé (200) permettant de faire fonctionner un appareil de cuisson (100) avec un dispositif de nettoyage (105) permettant de nettoyer un espace de cuisson (115) de l'appareil de cuisson (100) pouvant être fermé par une porte (110) en fonction de l'approche d'une personne (132), dans lequel le procédé (200) comprend l'étape (205) suivante :
lecture (205) d'un signal de proximité (145) provenant d'une interface de capteur (610) vers un capteur de proximité (135), dans lequel le signal de proximité (145) représente l'approche d'une personne (132) vers l'appareil électroménager (100) ; **caractérisé en ce que** le procédé comprend en outre l'étape (210) suivante :
fourniture (210) d'un signal de nettoyage (155) en utilisant le signal de proximité (145) à une interface de nettoyage (620) vers le dispositif de nettoyage (105) afin de commander une distribution d'un liquide de nettoyage (125) dans l'espace de cuisson (115) de l'appareil de cuisson (100),
dans lequel
à l'étape de fourniture (210), un moyen à réservoir d'eau (305) est commandé pour ouvrir un réservoir d'eau du moyen à réservoir d'eau (305) en réponse au signal de proximité (145).

2. Procédé (200) selon la revendication 1, dans lequel, à l'étape (210) de fourniture, une activité du dispositif de nettoyage (105) est réduite.

3. Procédé (200) selon la revendication 1, dans lequel, à l'étape (210) de fourniture, une activité du dispositif de nettoyage (105) est augmentée.

4. Procédé (200) selon l'une des revendications précédentes, dans lequel, à l'étape (210) de fourniture, le signal de nettoyage (155) est émis de telle sorte qu'une distribution du liquide de nettoyage (125) est arrêtée lorsqu'une ouverture de la porte (110) est détectée et/ou qu'un signal représentant une ouverture de la porte (110) est lu.

5. Procédé (200) selon l'une des revendications précédentes, dans lequel, à l'étape (210) de fourniture, une unité de verrouillage (300) est commandée pour verrouiller la porte (110).

6. Procédé (200) selon l'une des revendications précédentes, comportant une étape (400) de déverrouillage de la porte (110) après l'étape (210) de fourniture, lorsque le signal de proximité (145) représente une distance de la personne (132) inférieure à un seuil de distance et/ou qu'une activité du dispositif de nettoyage (105) a été réduite à un degré inférieur à une valeur seuil d'activité.

7. Procédé (200) selon la revendication 6, dans lequel, à l'étape de déverrouillage (400), la porte (110) est déverrouillée après l'écoulement d'une durée prédéterminée, après la lecture du signal de proximité (145) représentant une distance de la personne (132) inférieure à un seuil de distance et/ou après la fourniture du signal de nettoyage (155) représentant un degré d'une activité du dispositif de nettoyage (105) inférieur à une valeur seuil d'activité.

8. Appareil de cuisson (100) comportant un espace de cuisson (115), une porte (110) permettant de fermer l'espace de cuisson (115), un dispositif de nettoyage (105) permettant de nettoyer l'espace de cuisson (115), un capteur de proximité (135) et comportant un appareil de commande (130),
dans lequel l'appareil de commande (130) comprend une interface de capteur (610), une unité de lecture (605) et une unité de fourniture (615), dans lequel l'unité de lecture (605) est configurée et réalisée pour commander une lecture d'un signal de proximité (145) provenant de l'interface de capteur (610),
dans lequel le signal de proximité (145) représente l'approche d'une personne vers le capteur de proximité (135),
dans lequel l'appareil de commande (130) est réalisé pour exécuter les étapes (205, 210) du procédé (200) conformément à l'une des revendications précédentes.

9. Appareil de cuisson (100) selon la revendication précédente, dans lequel la porte (110) permettant de fermer l'espace de cuisson (115) de l'appareil de cuisson (115) présente une vitre de porte d'appareil.
